# EUROPÄISCHE PATENTSCHRIFT

(11) **EP 0 220 739 B1**
(45) Veröffentlichungstag und Bekanntmachung des Hinweises auf die Patenterteilung: **03.04.1991**
(21) Anmeldenummer: 86115084.5
(22) Anmeldetag: 30.10.1986
(51) Int. Cl.: A47C 1/028

(54) **Umwandelbares Sitzgerät, verwendbar als Sessel oder als Stuhl**
Transformable sitting device for use as an easy chair or as a chair
Dispositif d'assise transformable, utilisable comme fauteuil ou comme chaise

(30) Priorität: 30.10.1985 IT 2266285
(43) Veröffentlichungstag der Anmeldung: 06.05.1987
(73) Patentinhaber: Cuniberti, Ferdinando, I-25014 Castenedolo (BS) (IT)
(72) Erfinder: Cuniberti, Ferdinando, I-25014 Castenedolo (BS) (IT)
(74) Vertreter: Mayer, Hans Benno, Dipl.-Ing.

(56) Entgegenhaltungen:
- FR-A- 2 458 253
- US-A- 2 749 971

## Beschreibung

Die vorstehende Erfindung betrifft ein Sitzgerät, das sowohl als Sessel als auch als Stuhl oder umgekehrt verwendbar ist.

Es ist bekannt, dass z.B. als Wohnungseinrichtung oder als Gartenmöbel Stühle und Sessel Verwendung finden. Dabei ist zu bedenken, dass die Verwendung von zwei unterschiedlichen Sitzgeräten, d.h. von Sesseln und Stühlen, einen erheblichen Platzbedarf mit sich bringt, der nicht immer zur Verfügung steht. Es ist Aufgabe der Erfindung, diese Nachteile zu vermeiden und ein einziges Sitzgerät vorzuschlagen, das wahlweise als Sessel oder als Stuhl verwendet werden kann.

Der Erfinder konnte bei Überprüfung einer Möglichkeit, dieses Problem zu beheben, feststellen, dass Stühle und Sessel zahlreiche Konstruktionselemente gemeinsam haben. Ferner wurde festgestellt, dass zahlreiche Bauteile auch gleiche Abmessungen aufweisen. Der Erfinder hat erkannt, dass diese gemeinsamen Bauteile jedoch in unterschiedlicher Lage anzuorden sind, um eine differenzierte Verwendung des Sitzgerätes zu ermöglichen. Es ist zutreffend, dass sowohl ein Sessel als auch ein Stuhl darauf ausgerichtet sind, das gleiche Wesen aufzunehmen, nämlich den menschlichen Körper.

Es ist ferner bekannt, dass sowohl ein Sessel als auch ein Stuhl mit stark unterschiedlicher Lage der gemeinsamen Bauteile verwendet wird, dies aufgrund der unterschiedlichen Lage und Anordnung des Körpers des Benuetzers eines Stuhles oder eines Sessels. Wird das Sitzgerät als Stuhl verwendet, so ist bekanntlich die Lage des menschlichen Körpers aufrechter und mehr in Vertikalrichtung ausgerichtet, die Rückenlehne ist fast senkrecht vorgesehen und, der Abstand der Sitzfläche gegenüber dem Boden ist wesentlich grösser. Im allgemeinen kann auf Armlehnen verzichtet werden.

Wird das Sitzgerät hingegen als Sesssel verwendet, so ist die Lage des menschlichen Körpers wesentlich geneigter und auch die Rückenlehne weist eine Lage mit grösserer Neigung auf, ferner weist die Sitzfläche eines Sessels geringeren Abstand vom Boden auf und üblicherweise sind der Sitzfläche und der Rückenlehne eines Sessels auch seitlich angeordnete Armlehnen zugeordnet.

In der, französischen Patentanmeldung 7914332 ist ein umwandelbares Sitzgerät mit den Merkmalen des Oberbegriffs des Patentanspruchs 1 bekannt geworden, das sowohl als Stuhl als auch als Liege verwendet werden kann.
Bei diesem bekannten Sitzgerät ist nicht zu vermeiden, dass Teile des Rahmens, der Sitzfläche oder der Rückenlehne mit dem Boden in Berührung kommen. Dies führt zu einer unerwünschten, auch aus hygienischen Gründen unzulässigen Verschmutzung der Tuchbespannung sowie des Gestells des Sitzgerätes.
Bei der bekannten Ausführungsform sind ferner keine verschwenkbaren Rahmenteile vorgesehen, die es ermöglichen, die Sitzfläche für den Stuhl nach Verschwenken dieser Bauteile in seitliche Armlehnen für einen Sessel umzuwandeln.

Aus der US-PS 2749971 ist ein Sitzgerät bekannt geworden, das mit einer in seiner Neigung einstellbaren Rückenlehne versehen ist. Das stuhlartige Sitzgerät, dem seitliche Armlehnen bei Verwendung als Sessel fehlen, kann von einem Stuhl in ein karrenartiges Transportgerät umgewandelt werden. Eine Umwandlung in einen Sessel mit Armlehnen ist bei dieser Ausführungsform nicht möglich.

Um nun die erfindungsgemässe Aufgabe zu lösen, wird ein neues Sitzgerät vorgeschlagen, dass an beiden Seiten des Grundrahmens um gegenüber der Horizontalebene geneigte Schwenkachsen verschwenkbare, rahmenartige Seitenteile angeordnet sind,
dass die rahmenartigen Seitenteile an ihrer Oberseite eine abgewinkelte Halbfläche zur Bildung einer sitzfläche aufweisen und nach Verschwenken um ca. 180° seitlich angeordnete Armlehnen für die am Grundrahmen angeformte Sesselfläche bilden.

Weitere Vorteile der Erfindung können der nun folgenden Beschreibung, den Unteransprüchen und den Zeichnungen entnommen werden.

Der Erfindungsgegenstand wird nun genauer anhand einiger Ausführungsformen, die nur als Beispiel dienen, beschrieben.

In den beigefuegten Zeichnungen zeigen:
Fig. 1 den Erfindungsgegenstand bei Verwendung als Stuhl, in Seitenansicht;
Fig. 2 das Sitzgerät gemaess Fig. 1 mit den Seitenrahmen zu Beginn des Schwenkvorganges um die geneigte Schwenkachsen aufweisenden Scharniere;
Fig. 3 das Sitzgerät nach Verschwenken der Seitenteile um 180°, sowie nach Durchführung einer Drehbewegung des Rahmens um eine horizontal angeordnete imaginaere Schwenkachse;
Fig. 4 das Sitzgerät nach Fig. 1 in einer Vorderansicht gemäss dem Pfeil IV;
Fig. 5 das Sitzgerät gemäss Fig. 2 in Ansicht gemäss dem Pfeil V;
Fig. 6 das Sitzgerät gemäss Fig. 3 in einer Vorderansicht , mit Blickrichtung gemäss dem Pfeil VI;
Fig. 7 eine Seitenansicht einer weiteren Ausführungsform der Erfindung bei Verwendung als Stuhl;
Fig. 8 den Stuhl gemäss Fig. 7 während des Schwenkvorganges der Seitenrahmen um die Scharniere mit geneigten Achsen;
Fig. 9 das Sitzgerät gemaess Fig. 7 nach Durchführung des Schwenkvorganges der Seitenrahmen unter Bildung eines Sitzgerätes, das als Sessel verwendbar ist;
Fig. 10 - 12 ein weiteres Ausführungsbeispiel des Sitzgerätes in verschiedenen Ansichten.

Auch wenn im Anschluss nur zwei Ausführungsbeispiele genauer beschrieben werden, ist es einleuchtend, dass der Erfindungsgedanke auf eine Vielzahl von Sitzgeräten übertragbar ist, ohne deshalb aus dem Schutzbereich der Erfindung zu treten.

Wie der Fig. 1 zu entnehmen ist, besteht das Sitzgerät, das gesamthaft mit1 gekennzeichnet ist, aus einem Rahmen, der gesamthaft mit 2 gekennzeichnet ist. Der Rahmen ist z.B. aus gebogenem Stahlrohr hergestellt. Selbstverständlich können auch andere Materialien zum Einsatz gelangen.

Der Rahmen 2 weist eine Querstrebe 3 auf, dessen Achse (X) geneigt gegenüber dem waagerechten Boden 4 ist. Von der Oberseite des Rahmens 2 ragt eine Rückenlehne 5 ab, die in vorteilhafter Weise leicht abgewinkelte Form aufweist.

Mit der geneigten Strebe 3 (unter Verwendung der Scharniere 6 deren Schwenkachse mit der Achse (X) übereinstimmt) sind zwei Seitenrahmen verbunden, die ebenfalls aus gebogenem Rohr hergestellt sind und gesamthaft mit 7 gekennzeichnet sind. Die Seitenrahmen 7 bilden an ihrer Oberseite eine waagerechte Fläche 8. Im wesentlichen weisen die Seitenteile 7, wie in Fig. 1 dargestellt, C-foermige Gestalt auf und an ihrer Unterseite wird eine Auflage 8a gebildet. Das Teilstück des Rahmens, das als Strebe 3 gekennzeichnet ist, weist auf seiner linken und rechten Seite abstehend Arme 9 und 10 auf, die einen kleinen, in sich geschlossenen Rahmen bilden, der als Auflagerahmen dient, je nach Lage die vom Sitzgerät 1 eingenommen wird.

In Fig. 1 sind die Seitenrahmen 7 derartig angeordnet, dass ihre oberen, horizontal angeordneten Flächen 8, aufeinander zugekehrt sind. Somit wird eine Sitzfläche S gebildet, die es erlaubt, das Sitzgerät 1 als normalen Stuhl zu verwenden.

Soll das Sitzgerät 1 nicht als Stuhl (Fig. 1) sondern als Sessel (Fig. 3) verwendet werden, so genügt es, die Seitenrahmen 7, wie dies in Fig. 2 dargestellt ist, um die Scharniere 6 mit geneigter Achse (X) zu schwenken, wodurch die Seitenrahmen 7 eine Schwenkbewegung in Richtung des Pfeiles (f) durchführen. Gleichzeitig werden die Rahmenteile 3, 5, 9, 10 um eine horizontal angeordnete gedachte Achse (1) verschwenkt. Die horizontal angeordnete Achse (1) muss nicht unbedingt in der in der Zeichnung dargestellten Lage vorgesehen sein; die imaginäre Achse ist lediglich dargestellt, um die Schwenkbewegung der Rückenlehne 5, sowie des Grundrahmens 9, 10 in Richtung des Pfeiles (g) (Fig. 2) besser erläutern zu können. Dadurch wird ermöglicht, dass das Teilstück 9, bzw. 10 des Rahmens als Auflage dient, wogegen die stärker geneigte Rückenlehne 5 zusammen mit der oberen Fläche des Rahmens 10, die Sitzfläche (S') des Sessels bildet, wie dies in Fig. 3 dargestellt ist.

Nach Durchführung der Schwenkbewegung der Seitenrahmen 7 um die Scharniere 6 verfügt der Sessel auch über Armlehnen, die von den horizontalen Teilflächen 8, die die Seitenrahmen 7 an der Oberseite begrenzen, gebildet werden.

Es ist selbstverständlich, dass der gesamte Rahmen des Sitzgerätes 1 mit Stoff oder anderem geeigneten Material verkleidet ist. Aus Gründen der Übersichtlichtkeit wurde das Verkleidungsmaterial in den Zeichnungen nicht dargestellt. Die Verkleidung ist erforderlich, um die Rückenlehne 5, sowie die horizontalen Flächen 8 für die Sitzfläche (S) oder die Armlehnen, sowie die Sitzfläche S', bei Verwendung des Sitzgerätes 1 als Sessel, zu bilden.

In Fig. 4 ist das Sitzgerät 1 in Vorderansicht dargestellt und zwar in Blickrichtung gemäss Pfeil IV der Fig. 1. Wie dieser Zeichnung entnommen werden kann, weist das Sitzgerät 1 Seitenrahmen 7 auf, die in der Art angeordnet sind, dass die horizontalen Flächen 8 aufeinander zugekehrt sind, um somit, zusammen mit der Rückenlehne 5, die fast senkrecht angeordnet ist, einen Stuhl zu bilden, dessen Sitzfläche S von den horizontal angeordneten und zusammengefügten Teilflächen 8 gebildet ist. Die Sitzfläche S weist einen grösseren Abstand vom Boden 4 auf als bei Verwendung des Sitzgerätes 1 als Sessel.

Selbstverständlich muessen die Teilflächen 8, die die Sitzfläche S bilden, miteinander wirkverbunden werden, wie dies schematisch in vereinfachter Form durch das hakenförmige Verbindungsstück 11 dargestellt ist. Fuer die Auswahl geeigneter Verbindungsmittel sind dem Fachmann keine Grenzen gesetzt.

In Fig. 5 ist das Sitzgerät 1 in einer Vorderansicht, in Blickrichtung gemäss Pfeil 5 der Fig. 2 dargestellt. Aus dieser Darstellung ist besser erkenntlich, wie die Schwenkbewegung der Seitenrahmen 7 und der zugehörigen Flächen 8 um die, geneigte Schenkachsen aufweisenden Scharniere 6, erfolgt.

Fig. 6 zeigt, stets in Vorderansicht und in Blickrichtung, gemäss Pfeil 6 der Fig. 3, das Sitzgerät 1 am Ende der durchgeführten Schwenkbewegung der Seitenrahmen 7 und der horizontal angeordneten Flächen 8, in der Art, dass nach weiterer Verschwenkung um die horizontale Achse (1) das Sitzgerät 1 als Sessel zur Verfügung steht, wobei das obere Teilstück des Rahmens 10 als Sitzfläche S' und die horizontal angeordneten Flächen 8, die nunmehr nach aussen hin gerichtet sind, als Armlehnen Verwendung finden.

In Fig. 7 ist eine weitere Ausführungsform des Sitzgerätes 1 dargestellt. Die hier dargestellte Ausführungsform weist eine Rückenlehne 5 auf, mit derem unteren Teil (stets unter Verwendung von Schwenkscharnieren 6 mit geneigter Schwenkachse (X)) Seitenrahmen 7 verbunden sind, die um die Achse X schwenkbar sind. Die Seitenrahmen 7 weisen an ihrem oberen Ende horizontal angeordnete Teilflächen auf. In dem in Fig. 7 dargestellten Beispiel, weisen die Seitenteile beispielsweise die Form eines offenen C-förmigen Körpers auf und dienen als Grundrahmen oder Auflagerahmen, sowohl für den Stuhl als auch für den Sessel.

Mit dem Unterteil der Rückenlehne 5 ist, verschwenkbar um eine horizontal angeordnete Schwenkachse Y, die mit der Rückenlehne verbunden ist, ein Bauteil verbunden, das ähnliche Form wie die Rückenlehne aufweist, aber zur Bildung einer Sitzfläche S' dient die dann Verwendung findet, wenn das Sitzgerät 1 als Sessel verwendet werden soll.

Wenn das Sitzgerät 1 hingegen als herkömmlicher Stuhl Verwendung findet (Fig. 7), so ist dieses Bauteil S' mit der Rückenlehne 5 verbunden, indem das Bauteil S' parallel zur Rückenlehne 5 angeordnet wird, wie dies in Fig. 7 dargestellt ist.

In Fig. 8 ist das Sitzgerät 1 in Seitenansicht dargestellt, wobei der Schwenkvorgang der Seitenrahmen mit den zugeordneten horizontalen Teilebenen 8 um das Scharnier 6 in Richtung des Pfeiles (f) dargestellt ist.

Gleichzeitig mit dieser Schwenkbewegung wird das Bauteil, das die Flaeche S' bildet, von der Rückenlehen 5 gelöst und nach unten verschwenkt, wie dies durch den Pfeil (g) dargestellt ist.

In Fig. 9 ist das Sitzgerät 1 in einer Seitenansicht dargestellt, nachdem es in einen Sessel umgewandelt wurde. Wie ersichtlich, ist die Rückenlehne 5 stärker geneigt, das Bauteil S' ist fast in waagerechter Lage angeordnet und, unter Verwendung von kleinen Zapfen 12 erfolgt eine feste Verbindung mit Öffnungen 13, die in Verankerungsplatten 14 eingearbeitet und, die fest mit den Seitenrahmen 7 verbunden sind. Die waagerechten Teilflächen 8 sind in dieser Stellung nach aussen gerichtet, um Armlehnen zu bilden.

Das Sitzgerät gemäss den Figuren 10, 11 und 12 weist ebenfalls seitliche Rahmen oder Bauteile 7 auf, die um geeignete Scharniere 6 verschwenkbar sind, die mit dem Unterteil der Rückenlehne 5 verbunden sind. Die Sitzfläche S ist hingegen gelenkig unter Verwendung geeigneter Lagerungen und/oder Schwenkscharniere 20 montiert. Die Halterungen und Scharniere sind an der Vorderseite oder Rückseite der Seitenrahmen 7 des Sitzgerätes 1 befestigt.

Wie mit gestrichtelten Linien in Fig. 10 dargestellt ist, kann die Sitzfläche S um eine Schwenkachse (Z) verschwenkt werden. Die Schwenkachse ist parallel zur Vorderseites des Sitzgerätes angeordnet. Das gleiche Ergebnis, wie in Fig. 11 mit gestrichtelten Linien dargestellt, wird dann erreicht, wenn die Sitzfläche (S) um eine Achse (Q) verschwenkbar ist. In diesem Falle ist die Schwenkachse (Q) parallel zu einem Seitenrahmen 7 des Sitzgerätes 1 angeordnet.

Auf jeden Fall ist es auch mit den Sitzgeräten gemäss Fig. 10, 11 und 12 möglich, den folgenden Umwandlungsvorgang durchzuführen:

Durch Befreien der Sitzfläche S von der mechanischen Verbindung mit den Seitenrahmen 5, 7 des Sitzgerätes 1, besteht die Möglichkeit, die Sitzfläche S um die horizontal angeordnete Achse (Z, bzw. Q) zu verschwenken. Gleichzeitig werden die zwei Seitenteile 7 um die geneigte Schwenkachse der Scharniere 6, die fest mit der Rückenlehne 5 verbunden sind, verschwenkt. Nach einer Schwenkbewegung der Seitenteile um 180°, wird die Sitzfläche S erneut mit den Seitenteilen 7 fest verbunden. Daher, wie den Fig. 10 - 12 zu entnehmen ist, wird es möglich, eine schnelle, einfache Umwandlung von Stuhl in Sessel oder von Sessel in Stuhl vorzuehmen.

In vorteilhafter Weise weist die Sitzfläche (in Vorderansicht betrachtet) Form einer flachen Schale auf.

## Patentansprüche

1. Umwandelbares Sitzgerät, das als Sessel oder Stuhl verwendbar ist, bestehend aus einem Grundrahmen (2) zur Bildung einer Rückenlehne (5) einem am Boden aufliegenden Gestellteil, **dadurch gekennzeichnet,**
dass an beiden Seiten des Grundrahmens (2) um gegenüber der Horizontalebene geneigte Schwenkachsen (X) verschwenkbare, rahmenartige Seitenteile (7, 8) angeordnet sind,
dass die rahmenartigen Seitenteile (7, 8) an ihrer Oberseite eine abgewinkelte Halbfläche (8) zur Bildung einer Sitzfläche (S) aufweisen und nach Verschwenken um ca. 180° seitlich angeordnete Armlehnen (8) für die am Grundrahmen (2) angeformte Sesselfläche (S' )bilden.

2. Umwandelbares Sitzgerät, nach Patentanspruch 1, **dadurch gekennzeichnet,** dass die eine Halbfläche (8) aufweisenden rahmenartigen Seitenteile (7) in Vorderansicht im wesentlichen C-förmige Gestalt aufweist und dass die freien Enden eines jeden Seitenteiles (7) verschwenkbar über Scharniere (6) am Grundrahmen (2) angeordnet sind.

3. Umwandelbares sitzgerät, nach Patentanspruch 1 und 2, **dadurch gekennzeichnet,** dass der Rahmen eines jeden Seitenteils (7) an seiner Oberseite abgewinkelt ist und eine horizontal angeordnete Halbfläche (8) bildet und an seiner Unterseite eine Auflagestrebe (8a) bildet.

4. Umwandelbares sitzgerät, nach Patentanspruch 1, **dadurch gekennzeichnet,** dass der Grundrahmen (2) auf beiden Seiten der Achse (X) Zusatzrahmen (9 und 10) aufweist, die die Auflagefläche bei Verwendung als Stuhl und bei Verwendung als Sessel bilden.

5. Umwandelbares Sitzgerät, nach Patentanspruch 1, **dadurch gekennzeichnet,** dass die Halbflächen (8) zur Bildung der Sitzfläche (S) des Stuhles hakenartige Mittel (11) zum gegenseitigen, lösbaren Verbinden der Sitzflächen aufweisen.

6. Umwandelbares Sitzgerät, nach Patentanspruch 1, **dadurch gekennzeichnet,** dass die Seitenteile (7, 8, 8a) eigenständige Haltemittel sowohl bei Verwendung als Stuhl als auch bei Verwendung als Sessel (Fig. 7) bilden.

7. Umwandelbares Sitzgerät, nach Patentanspruch 6, **dadurch gekennzeichnet,** dass mit der Rückenlehne (5) um eine horizontal angeordnete Schwenkachse (Y) ein verschwenkbarer Rahmen (5') verbunden ist, der als Sitzfläche (S' ) bei Verwendung als Sessel dient.

8. Umwandelbares Sitzgerät, nach Patentanspruch 7, **dadurch gekennzeichnet,** dass der Rahmen, der die Sitzfläche (S' ) bildet, bei horizontaler Lage über Verankerungsbolzen (12), die in Verbindungsöffnungen (13) von Halteplatten (14) eingearbeitet sind, mit dem Rahmen der Seitenteile (7) verbunden ist.

9. Umwandelbares Sitzgerät, nach Patentanspruch 1, **dadurch gekennzeichet,** dass eine Sitzfläche (S) vorgesehen ist, die um eine Achse (Z) verschwenkbar ist, die parallel zur Vorderseite des Sitzgerätes (1) angeordnet ist.

10. Umwandelbares Sitzgerät, nach Patentanspruch 1, **dadurch gekennzeichnet,** dass eine Sitzfläche (S) vorgesehen ist, die um eine Achse (Q) verschwenkbar ist, die parallel zu einem Seitenteil des Sitzgerätes (1) angeordnet ist.

11. Sitzgerät, nach Patentanspruch 10, **dadurch gekennzeichnet,** dass die Sitzfläche (S) Seitenteile aufweist, die der Sitzfläche die Form einer flachen Schale verleihen.

## Claims

1. Convertible seat, which can be used as an armchair or as a chair, consisting of a basic frame (2) to form a backrest (5) and a frame part resting on the floor, characterised in that frame-type side parts (7, 8), which can be swivelled about swivel axes (X) which are inclined relative to the horizontal plane, are arranged on both sides of the basic frame (2), in that the frame-type side parts (7, 8) have on their upper side an angled-off half surface (8) to form a seat surface (S) and, after swivelling about approximately 180°, form armrests (8) arranged laterally for the armchair surface (S') moulded onto the basic frame (2).

2. Convertible seat according to Patent Claim 1, characterised in that the frame-type side parts (7) exhibiting one half surface (8) have in front elevation an essentially C-shape, and in that the free ends of each side part (7) are arranged so as to be swivellable via hinges (6) on the basic frame (2).

3. Convertible seat according to Patent Claims 1 and 2, characterised in that the frame of each side part (7) is angled off on its upper side and forms a horizontally arranged half surface (8) and forms on its underside a resting strut (8a).

4. Convertible seat according to Patent Claim 1, characterised in that the basic frame (2) has on both sides of the axis (X) additional frames (9 and 10) which form the resting surface in usage as a chair and in usage as an armchair.

5. Convertible seat according to Patent Claim 1, characterised in that, to form the seat surface (S) of the chair, the half surfaces (8) have hook-type means (11) for mutual detachable connection of the seat surfaces.

6. Convertible seat according to Patent Claim 1, characterised in that the side parts (7, 8, 8a) form independent holding means both in usage as a chair and in usage as an armchair (Fig. 7).

7. Convertible seat according to Patent Claim 6, characterised in that a frame (5'), which can be swivelled about a horizontally arranged swivel axis (Y), is connected to the backrest (5), which frame serves as a seat surface (S') in usage as an armchair.

8. Convertible seat according to Patent Claim 7, characterised in that the frame which forms the seat surface (S') is connected to the frame of the side parts (7) in the horizontal position via anchoring bolts (12) which are worked into connection openings (13) of holding plates (14).

9. Convertible seat according to Patent Claim 1, characterised in that a seat surface (S) is provided which can be swivelled about an axis (Z) which is arranged parallel to the front side of the seat (1).

10. Convertible seat according to Patent Claim 1, characterised in that a seat surface (S) is provided which can be swivelled about an axis (Q) which is arranged parallel to a side part of the seat (1).

11. Seat according to Patent Claim 10, characterised in that the seat surface (S) has side parts which give the seat surface the form of a flat shell.

## Revendications

1. Appareil formant siège convertible qui est utilisable comme fauteuil ou comme chaise, se composant d' un châssis de base (2) pour la formation d'un dossier (5) et d'un élément de bâti reposant sur le sol, caractérisé en ce que des deux côtés du châssis de base (2) sont disposés des éléments latéraux (7, 8) en forme de cadre, susceptibles de pivoter autour d'axes de pivotement (X) inclinés par rapport au plan horizontal, en ce que les éléments latéraux (7, 8) en forme de cadre présentent, à leur côté supérieur, une demi-surface coudée (8) pour la formation d'une surface d' assise (S) et forment, après pivotement d'environ 180°, des eccoudoirs (8) disposés latéralement pour la surface d'assise (S') venue de matière avec le châssis de base (2).

2. Appareil formant siège convertible selon la revendication 1, caractérisé en ce que les éléments latéraux on forme de cadre (7), présentant une demi-surface (8), présentent en vue de face, sensiblement une configuration en forme de C et en ce que les extrémités libres de chaque élément latéral (7) sont montées sur le châssis de base (2) de façon à pouvoir pivoter par l'intermédiaire de charnières (6).

3. Appareil formant siège convertible selon la revendication 1 et 2, caractérisé en ce que le cadre de chaque élément latéral (7) est coudé à son côté supérieur et forme une demi-surface (8) disposée horizontalement et constitue, à son côté inférieur, une longrine d'appui (8a).

4. Appareil formant siège ccnvertible selon la revendication 1, caractérisé en ce que le châssis de base (2) comporte, des deux côtés de l'axe (X), des cadres additionnels (9 et 10), qui forment la surface d'appui lors de l'utilisation comme chaise et lors de l'utilisation comme fauteuil.

5. Appareil formant siège transformable selon la revendication 1, caractérisé en ce que les demi-surfaces (8), pour la formation de la surface d'assise (S) de la chaise, comportent des moyens en forme de crochet (11) pour la liaison mutuelle amovible des surfaces d'assise.

6. Appareil formant siège transformable selon la revendication 1, caractérisé en ce que les éléments latéraux (7, 8, 8a) constituent des moyens de support autoporteurs aussi bien lors de l'utilisation comme siège qu'également lors de l'emploi comme fauteuil (figure 7).

7. Appareil formant siège transformable selon la revendication 6, caractérisé en ce qu'au dossier (5) est relié un cadre (5' ) pouvant pivoter autour d'un axe de pivotement (Y) disposé horizontalement et qui sert de surface d'assise (S' ) lors de l'emploi comme fauteùil.

8. Appareil formant siège convertible selon la revendication 7, caractérisé en ce que le cadre, qui constitue la surface d'assise (S'), est relié en position horizontale au cadre des éléments latéraux (7) par l'intermédiaire de boulons d'ancrage (12) qui sont montés dans des orifices de liaison (13) de plaques-support (14).

9. Appareil formant siège transformable selon la revendication 1, caractérisé en ce qu'il est prévu une surface d'assise (S) qui peut pivoter autour d'un axe (Z) qui est disposé parallèlement à la face avant de l'appareil formant siège (1).

10. Appareil formant siège convertible selon la revendication 1, caractérisé en ce qu'il est prévu une surface d'assise (S) qui peut pivoter autour d'un axe (Q) qui est disposé parallèlement à un élément latéral de l'appareil formant siège (1).

11. Appareil formant siège selon la revendication 10, caractérisé en ce que la surface d'assise (S) comporte des éléments latéraux qui confèrent, à la surface d'assise, la forme d'une cuvette plate.
